# EUROPÄISCHE PATENTSCHRIFT

(11) **EP 0 026 865 B1**
(45) Veröffentlichungstag und Bekanntmachung des Hinweises auf die Patenterteilung: **10.04.1985**
(21) Anmeldenummer: 80105626.8
(22) Anmeldetag: 19.09.1980
(51) Int. Cl.: G08B 17/00

(54) **Vorrichtung zur Entnahme eines Brandmelders aus einem Sockel**
Arrangement for the removal of a fire-alarm unit from a socket
Dispositif d'enlèvement d'un avertisseur d'incendie d'un socle

(30) Priorität: 05.10.1979 CH 8986/79
(43) Veröffentlichungstag der Anmeldung: 15.04.1981
(73) Patentinhaber: CERBERUS AG, CH-8708 Männedorf (CH)
(72) Erfinder: Fässler, Rudolf, CH-8630 Rüti, Tann (CH); Schubert, Wolfgang, CH-8608 Bubikon (CH)
(74) Vertreter: Tiemann, Ulrich, Dr.-Ing.

## Beschreibung

Die Erfindung betrifft eine Vorrichtung zur Entnahme eines Brandmelders mit im wesentlichen rotationssymmetrischer Form aus einem Bayonettsockel, welche Vorrichtung ein über den Brandmelder schiebbares zylindrisches Bauteil aufweist, dessen Achse der Rotationsachse des Brandmelders entspricht.

Solche Vorrichtungen sind beispielsweise aus den Schweizer Patenten Nr. 508251 und Nr. 558 963 bekannt. Sie dienen dazu einen Brandmelder, dessen äussere Form und Gehäuse im wesentlichen, d. h. abgesehen beispielsweise von Öffnungen und Haltestegen, rotationssymmetrisch, d.h. z.B. zylindrisch oder leicht konisch ausgebildet ist, aus einem Sockel zu entnehmen. Dieser Sockel ist in den meisten Fällen als Bayonettsockel ausgebildet. Zum Einsetzen des Brandmelders in den Sockel und zum Entnehmen desselben aus diesem Sockel ist daher eine Verdrehung des Brandmelders um seine Achse erforderlich.

Brandmelder und deren Sockel sind jedoch meist an Stellen angebracht, wo sie von Hand nicht ohne weiteres zugänglich sind. Eine Entnahme des Brandmelders aus einem Sockel, beispielsweise zu Überprüfungs- und Reinigungszwecken, ist daher ohne Hilfsmittel sehr zeitraubend. In den angeführten Vorpublikationen sind bereits Vorrichtungen beschrieben worden, mit welchen eine Entnahme eines Brandmelders aus einem Sockel auch bei ungünstiger Plazierung schnell und leicht möglich ist.

Dabei wird gleichzeitig dem Umstand Rechnung getragen, dass eine Entnahme eines Brandmelders durch jedermann, insbesondere durch unbefugte Personen, ohnehin unerwünscht ist. Die beschriebenen vorbekannten Brandmelder enthalten zu diesem Zweck Arretierelemente, welche eine Lösung des Bayonettverschlusses ohne Hilfsmittel verunmöglichen. Bei Ausführungsbeispielen, die im Schweizer Patent Nr. 558 963 beschrieben sind, erfolgt diese Arretierung durch ein bewegliches Element, das in einer Aussparung des Brandmelders hineinrutscht. Die zur Lösung des Verschlusses geeignete Entnahmevorrichtung besteht dabei aus einem zylindrischen Bauteil, welches das genannte Arretierelement in seine Ausgangslage zurückdrückt, sobald das zylindrische Bauteil über den Brandmelder geschoben wird. Dabei wird gleichzeitig durch eine Gummieinlage im zylindrischen Bauteil der Brandmelder festgeklemmt, sodass dieser um seine Achse verdreht werden kann, sodass der Bayonettverschluss sich löst.

Nachteilig bei dieser vorbekannten Vorrichtung ist jedoch, dass sie nur brauchbar ist, wenn die Abmessungen der Brandmelder in sehr engen Toleranzen gehalten werden können. Schon bei geringfügigen Überschreitungen dieser Toleranzen ist kein sicheres Festklemmen des Brandmelders und keine sichere Lösung der Arretierung mehr gewährleistet. Für verschiedene Typen von Brandmeldern, welche gegebenenfalls auch untermischt in der gleichen Anlage verwendet werden, waren die vorbekannten Entnahmevorrichtungen ohnehin nicht brauchbar, sodass für jeden Meldertyp eine besondere Entnahmevorrichtung erforderlich war.

Aufgabe der Erfindung ist die Beseitigung der vorstehend erwähnten Nachteile vorbekannter Vorrichtungen und insbesondere die Schaffung einer Vorrichtung zur Entnahme eines Brandmelders aus einem Sockel, welche für Brandmelder mit grösseren Toleranzen der äusseren Abmessungen als bisher betriebssicher brauchbar ist, sowie gleichzeitig für Brandmelder verschiedener Typen und Abmessungen verwendbar ist.

Erfindungsgemäss wird diese Aufgabe dadurch gelöst, dass eine Klemmeinrichtung vorgesehen ist, die wenigstens ein Element aufweist, das bei Ausübung eines axialgerichteten Andruckes sich in radialer Richtung nach innen bis zum Aufsitzen auf die Aussenfläche des Brandmelders schieben lässt.

Eine zweckmässige Weiterbildung ergibt sich, wenn mehrere, z.B. wenigstens drei, bewegliche Elemente auf einem Kreisumfang angeordnet sind.

Die Erfingung wird anhand der in den Figuren im Schnitt dargestellten Ausführungsbeispiele beschrieben.
Fig. 1 zeigt eine erste Vorrichtung mit starrem zylindrischem Bauteil.
Fig. 2 zeigt eine weitere Vorrichtung mit beweglichem zylindrischem Bauteil.
Fig. 3 zeigt eine dritte Vorrichtung mit Kugelkopfgelenk.

Bei dem in Fig. 1 dargestellten Ausführungsbeispiel ist in die obere Öffnung einer langen, als Rohr ausgebildeten Haltestange 10 eine Buchse 9 eingesetzt, die an ihrem oberen Rand einen Teller 11 trägt. In der Buchse 9 ist ein Gleitrohr 12 in axialer Richtung beweglich eingepasst.

Im unteren Teil dieses Gleitrohres befindet sich eine Abschlussplatte 18, während in dessen oberen Teil ein Stempel 13 eingesetzt ist, wobei die Position des Stempels durch einen in eine der Bohrungen 15 gesteckten Stift 14 festgelegt ist. Auf das obere Ende des Stempels 13 ist ein Anschlagteller 5 angesetzt, dessen Oberseite eine Gummi-oder Kunststoffauflage 6 trägt. Das Gleitrohr 12 mit dem Stempel 13 und dem Anschlagteller 5 wird durch eine zwischen der Buchse 9 und der Abschlussplatte 18 angeordnete Spiralfeder 19 nach oben gedrückt.

Am Anschlagteller 5 ist mittels eines oder mehrerer, z. B. drei, Haltebügel 7 in geeignetem Abstand oberhalb des Anschlagtellers 5 eine Hülse 8 angebracht. Das obere Ende dieser Hülse 8 ist als zylindrisches Bauteil 3 ausgeformt. Dabei ist die Öffnung dieses zylindrischen Bauteiles 3 so gewährt, dass diese ein klein wenig grösser ist als der Aussendurchmesser des aus einem Sockel zu entnehmenden Brandmelders 20.

Am unteren Teller 11 sind ein oder mehrere, z. B. ebenfalls drei, Streifen 4 befestigt, deren oberes Ende an der Innenwand der Hülse 8 anliegt und an dieser Innenwand nach oben zu gleiten vermag. Weiterhin ist an der Hülse 8 eine Klemmeinrichtung befestigt, welche ein bewegliches Element 1 umfasst, dessen freies Ende auf einem schrägen Stück des Streifens 4 aufliegt.

Gebrauch und Wirkungsweise der vorstehend beschriebenen Vorrichtung sind wie folgt:

Um einen in der Figur schematisch dargestellten Brandmelder 20 mit rotationssymmetrischer, z.B. zylindrischer oder leicht konischer Gehäuseform aus einem Sockel zu entnehmen, wird die dargestellte Vorrichtung von unten über den Brandmelder gestülpt, sodass das zylindrische Bauteil 3 über die Aussenwand 21 des Brandmelders 20 hinweggeleitet wird. Die Vorrichtung wird soweit über den Brandmelder geschoben, bis dessen Unterseite 22 den Anschlagteller 5 berührt. Wird nun ein weiterer Andruck in axialer Richtung ausgeübt, so wird die Feder 19 zusammengedrückt, der Teller 11 bewegt sich nach oben, ebenso die an diesen Teller 11 angesetzten Streifen 4. Dadurch werden die freien Enden der beweglichen Elemente 1 der Klemmvorrichtung radial nach innen gedrückt bis deren Klemmbacken 2 fest auf der Aussenseite 21 des Brandmeldergehäuses aufsitzen und somit den Brandmelder festklemmen. Daraufhin kann die Vorrichtung mit dem festgeklemmten Brandmelder verdreht werden und der Bayonettsockel gelöst werden. Nach Lösung der Verbindung entspannt sich die Feder 19 wieder, sodass die beweglichen Elemente 1 zurückfedern und die Klemmbacken 2 den Brandmelder freigeben und dieser aus der Vorrichtung entnommen werden kann.

Auf diese Weise wird also automatisch sichergestellt, dass ein Brandmelder in dem Augenblick festgeklemmt wird, in dem die Vorrichtung vollständig über den Brandmelder gestülpt ist. Der genaue Durchmesser des Brandmelders oder die Einhaltung von engen Toleranzen ist dabei überflüssig, da die Klemmbacken sich in jedem Fall nach Berührung des Anschlagtellers radial nach innen bewegen, solange bis der Brandmelder in hinreichendem Masse festgeklemmt ist. Abweichungen der Abmessungen des Brandmelders werden auf diese Weise automatisch ausgeglichen. Zur Anpassung an grössere Abweichungen der Abmessungen oder an andere Meldertypen mit abweichender Höhe lässt sich die Vorrichtung verstellen, indem die Position des Stempels 13 zum Gleitrohr 12 verändert werden kann. Dies erfolgt dadurch, dass der Stift 14 in eine der anderen Bohrungen 15 des Stempels eingesetzt wird. Natürlich kann auch eine geeignete stufenlose Höhenverstellung vorgesehen sein.

Weiterhin kann es von Vorteil sein, wenn das zylinderförmige Bauteil 13 vollständig über den Brandmelder 20 gestülpt werden kann, und zwar bis in die Rille zwischen Brandmelder und Sockelwulst. Dies ist besonders zweckmässig bei solchen Brandmeldern, welche in einem Sockel durch einen Arretierbolzen gegen unbefugte Entnahme geschützt sind, wie beispeilsweise im Schweizer Patent Nr. 558 963 beschrieben. In diesem Fall wird durch das vollständige Hineindrükken des zylindrischen Bauteiles 3 in diesen Spalt der Arretierbolzen zurückgedrückt, und der Brandmelder lässt sich aus dem Sockel lösen.

In diesem Fall ist es zweckmässig, die Vorrichtung so auszuführen, dass das zylindrische Bauteil 3 gegenüber der Hülse beweglich ist. Fig. 2 zeigt eine solche Vorrichtung, bei welcher die mit der vorhergehenden Figur identischen Teile die gleichen Bezeichnungen tragen.

Die Vorrichtung nach Fig. 2 unterscheidet sich lediglich durch die Ausbildung der Hülse. Diese besteht bei diesem Beispiel aus einem äusseren Hülsenteil 28 und dem in diesem Teil beweglichen zylindrischen Bauteil 23. Zwischen den unteren Rändern der Teile 23 und 28 sind mehrere Federn 24 vorgesehen, die das Teil 23 im Vergleich zum Teil 28 nach oben drücken. Dabei sind, um die Beweglichkeit der Klemmbacken 2 zu gewährleisten, im inneren Teil 23 drei Schlitze 25 vorgesehen, durch welche die Klemmbacken 2 vom äusseren Teil 28 durch den inneren Zylinderteil 23 hindurchragen und den Brandmelder 20 festklemmen können.

Beim Aufschieben dieser Vorrichtung auf einen Brandmelder 20 gleitet zunächst der innere zylindrische Teil 23 in den Schlitz zwischen Brandmelder und Sockel hinein und drückt den Arretierungsbolzen zurück. Wird nun ein weiterer Andruck ausgeübt, so wird die Feder 24 gespannt, und der Rest der Vorrichtung schiebt sich ebenfalls über den Brandmelder, so lange bis die Klemmbacken den Brandmelderfestklemmen und der Bayonettverschluss entriegelt werden kann. Durch die Beweglichkeit der beiden Hülsenteile 23 und 28 gegeneinander wird also erreicht, dass die Vorrichtung in jedem Fall weit genug über den Brandmelder geschoben werden kann, um ein sicheres Festklemmen zu gewährleisten und gleichzeitig die Arretierung aufgehoben wird. Um einen grösseren Spielraum zu bekommen, kann es dabei zweckmässig sein, den Anschlag für die Beweglichkeit der beiden Hülsenteile 23 und 28 gegeneinander einstellbar zu machen, z.B. mittels eines versetzbaren oder entfernbaren Anschlagstiftes 26. In diesem Fall kann entweder dieser Anschlagstift 26 oder die umgebogene Kante 27 des äusseren Hülsenteiles 28 die Bewegung der beiden Hülsenteile gegeneinander begrenzen. Eine auf diese Weise ausgebildete Vorrichtung zur Entnahme eines Brandmelders aus einem Sockel zeigt damit eine weitgehend universelle Verwendbarkeit bei Brandmeldern mit rotationssymmetrischer Form verschiedener Bauhöhe ohne die Notwendigkeit der Einhaltung enger Toleranzen.

Zur Aufnahme von Positionsungenauigkeiten bei der Handhabung der Vorrichtung und zur Gewährleistung einer seitlichen Auskränkung kann es zweckmässig sein, den Anschlagteller 5 und das zylindrische Bauteil 3 oder 23 gegeneinander beweglich auszubilden.

Fig. 3 zeigt eine derartige zweckmässige Weiterbildung der Erfindung, wobei identische Bauteile wiederum die gleichen Bezeichnungen tragen.

Von den Vorrichtungen nach Fig. 1 und 2 unterscheidet sich dieses Ausführungsbeispiel dadurch, dass das Halterohr 10 einen Abschlussteller 32 trägt, in dessen Zentrum ein Kugelkopfgelenk 30 angeordnet ist.

Durch dieses ist eine durch die Abschlussplatte 18 des Gleitrohres 12 gegen die Kraft der Feder 19 verschiebbar geführte Stange 31 in einem gewissen Auskränkungswinkel gegenüber dem Halterungsrohr 10 verdrehbar. Das Gleitrohr 12 ist in der Hülse 29, die mit der Stange 31 verbunden ist, verschiebbar. Der am Abschlussteller 32 angesetzte Trichter 33 begrenzt die mögliche Winkelauslenkung.

Durch diese Ausgestaltung wird ohne komplizierte, empfindliche und nur mit grossem Aufwand genau einzustellende Bauteile, wie z.B. bereits vorgeschlagene Cardan-Aufhängungen, erreicht, dass bei der Handhabung der Vorrichtung auftretende Positionsungenauigkeiten, z. B. ein nichtgenau vertikales Halten der Vorrichtung, automatisch ausgeglichen werden. Eine soche Vorrichtung besitzt also noch zusätzlich den Vorteil der leichteren Handhabbarkeit.

## Patentansprüche

1. Vorrichtung zur Entnahme eines Brandmelders (20) mit im wesentlichen rationssymmetrischer Form aus einem Bayonettsockel, welche Vorrichtung ein über den Brandmelder schiebbares zylindrisches Bauteil (3; 23) aufweist, dessen Achse der Rotationsachse des Brandmelders entspricht, gekennzeichnet durch eine Klemmeinrichtung mit wenigstens einem Element (1), das bei Ausübung eines axialgerichteten Andruckes auf die Vorrichtung in radialer Richtung nach innen bis zum Aufsitzen auf die Aussenfläche (21) des Brandmelders (20) schiebbar ist.

2. Vorrichtung nach Anspruch 1, dadurch gekennzeichnet, dass das schiebbare Element (1) auf seiner Innenseite ein Material (2) mit hohem Reibungskoeffizienten aufweist, welches die Aussenfläche (21) des Brandmelders (20) bei einer Verdrehung um die Achse zwecks Lösung des Bayonettverschlusses festklemmt.

3. Vorrichtung nach Anspruch 1, dadurch gekennzeichnet, dass die Klemmeinrichtung als schiebbare Elemente (1) wenigstens drei auf einem Kreisumfang mit etwa dem Radius des zylindrischen Bauteiles (3; 23) angeordnete Backen (1) hat, welche mittels einer mechanischen Übersetzung (4) bei einem axial gerichteten Andruck nach innen gedrückt werden.

4. Vorrichtung nach einem der Ansprüche 1-3, dadurch gekennzeichnet, dass das zylindrische Bauteil (3; 23) in axialer Richtung beweglich ist.

5. Vorrichtung nach Anspruch 4, dadurch gekennzeichnet, dass ein unterer Anschlag des zylindrischen Bauteiles (3; 23) einstellbar ist.

6. Vorrichtung nach einem der Ansprüche 1-3, dadurch gekennzeichnet, dass die Vorrichtung einen Anschlagteller (5) für die Oberseite des Brandmelders aufweist.

7. Vorrichtung nach Anspruch 6, dadurch gekennzeicnet, dass der Anschlagteller (5) und das zylindrische Bauteil (3; 23) zueinander federnd beweglich sind.

8. Vorrichtung nach Anspruch 6, dadurch gekennzeichnet, dass der Anschlagteller (5) in axialer Richtung einstellbar ist.

9. Vorrichtung nach einem der Ansprüche 1-3, dadurch gekennzeichnet, dass das zylindrische Bauteil (3; 23) mittels eines Kugelkopfgelenkes (30) mit einer Haltestange (10) verbunden ist.

## Claims

1. Device for the removal of a fire detector (20) having a substantially rotational symmetrical form of a bayonet socket which device comprises a cylindrical component (3, 23) sliding over said fire detector, and the axis of said component corresponding to the rotational axis of said fire detector, characterized by a gripping device having at least one element (1) which on application of an axial pressure to said device is sliding over the outer surface (21) of said fire detector (20) in radial direction inward until it contacts said outer surface (21) of said fire detector (20).

2. Device according to Patent Claim 1, characterized in that the sliding element (1) comprises at its inner surface a material (2) having a great value of friction which material locks the outer surface (21) of said fire detector (20) if the device is distorted about its axis in order to unlock the bayonet fitting.

3. Device according to Patent Claim 2, characterized in that the gripping device as sliding element (1) comprises at least three clamps (1) being arranged on a circumference having approximately the radius of the cylindrical components (3, 23), which clamps (1) are pressed inward on application of an axial pressure to a mechanical gear (4).

4. Device according to one of the Patent Claims 1 to 3, characterized in that the cylindrical component (3, 23) is sliding in axial direction.

5. Device according to Patent Claim 4, characterized in that a lower stop of the cylindrical component (3, 23) is adjustable.

6. Device according to one of the Patent Claims 1 to 3, characterized in that the device comprises a stop disk (5) for the upper of the fire detector.

7. Device according to Patent Claim 6, characterized in that the stop disk (5) and the cylindrical component (3, 23) are reselient movable against each other.

8. Device according to Patent Claim 6, characterized in that the stop disk (5) is adjustable in axial direction.

9. Device according to any of Patent Claims 1 to 3, characterized in that the cylindrical component (3, 23) is connected by a swivel joint with a standard hand rod (30).

## Revendications

1. Dispositif servant à retirer un avertisseur d'incendie (20), possédant une forme pour l'essentiel à symétrie de révolution, d'un socle à bïon- nette, lequel dispositif comporte un élément cylindrique (3; 23) pouvant être glissé sur l'avertisseur d'incendie et dont l'axe correspond à l'axe de rotation de l'avertisseur, caractérisé par un dispositif de blocage comportant au moins un élément (1) qui, lorsque l'on exerce un pression dirigée axialement sur le dispositif, est déplaçable suivant une direction radiale vers l'intérieur, jusqu'à venir prendre appui contre la surface extérieure (21) de l'avertisseur d'incendie (20).

2. Dispositif suivant la revendication 1, caractérisé par le fait que l'élément déplaçable (1) comporte sur sa face intérieure un matériau (2) possédant un coefficient de friction élevé et qui bloque la surface extérieure (21) de l'avertisseur d'incendie (20) lors d'une rotation autour de l'axe en vue de libérer de dispositif de fermeture à baïonnette.

3. Dispositif suivant la revendication 1, caractérisé par le fait que la dispositif de blocage réalisé sous la forme d'éléments deplaçables (1) possède au moins trois mâchoires (1) disposées sur un pourtour circulaire possédant approximativement le rayon de l'élément cylindrique (3; 23), et qui sont repoussées vers l'intérieur au moyen d'une transmission mécanique (4), dans le cas où une pression dirigée axialement est exercée.

4. Dispositif suivant l'une des revendications 1-3, caractérisé par le fait que l'élément cylindrique (3; 23) est mobile axialement.

5. Dispositif suivant la revendication 4, caractérisé par le fait qu'une butée inférieure de l'élément cylindrique (3; 23) est réglable.

6. Dispositif suivant l'une des revendications 1-3, caractérisé par le fait qu'il comporte un disque de butée (5) pour la face supérieure de l'avertisseur d'incendie.

7. Dispositif suivant la revendication 6, caractérisé par le fait que le disque de butée (5) et l'élément cylindrique (3; 23) sont mobiles élastiquement l'un par rapport à l'autre.

8. Dispositif suivant la revendication 6, caractérisé par le fait que le disque de butée (5) est réglable axialement.

9. Dispositif suivant l'une des revendications 1-3, caractérisé par le fait que l'élément cylindrique (3; 23) est relié à une barre de support (10) au moyen d'une articulation à rotule (30).
